# FASCICULE DE BREVET EUROPEEN

(11) **EP 1 820 417 B1**
(45) Date de publication et mention de la délivrance du brevet: **17.08.2016**
(21) Numéro de dépôt: 07300786.6
(22) Date de dépôt: 12.02.2007
(51) Int. Cl.: A45D 34/04, B65D 47/42

(54) **Dispositif de conditionnement et d'application**
Vorrichtung zur Verpackung und Anwendung
Packaging and application device

(30) Priorité: 15.02.2006 FR 0601451
(43) Date de publication de la demande: 22.08.2007
(73) Titulaire: L'Oréal, 75008 Paris (FR)
(72) Inventeur: Gueret, Jean-Louis, 75016, Paris (FR)
(74) Mandataire: Nony

(56) Documents cités:
- EP-A- 1 524 199
- EP-A2- 0 245 983
- EP-B1- 1 151 693
- WO-A2-02/096571
- GB-A- 890 348
- GB-A- 1 170 341
- GB-A- 2 232 074

## Description

La présente invention concerne les dispositifs de conditionnement et d'application d'au moins un produit cosmétique ou dermatologique, par exemple un produit de maquillage ou de soin du corps, du visage ou des cheveux.

De nombreux applicateurs comportant un élément d'application poreux tel qu'une mousse sont connus, notamment des publications US 6 773 187, US 6 715 951 et US 2003/0129016 A1.

De tels éléments d'application, s'ils sont généralement confortables à utiliser, présentent néanmoins un certain nombre d'inconvénients.

Tout d'abord, du produit est susceptible de rester contenu dans les pores de la mousse sans pouvoir être appliqué, ce qui entraîne une perte de produit, en particulier dans le cas où la mousse doit être nettoyée à plusieurs reprises au cours de la vie du dispositif.

Par ailleurs, l'élément d'application peut s'avérer difficile à réaliser avec une mousse qui serait à la fois très compressible de façon à apporter un confort d'utilisation mais qui présenterait néanmoins une tenue suffisante pour son montage sur le dispositif

Enfin, la mousse peut générer lors de l'utilisation une sensation d'abrasion qui peut ne pas être souhaitable.

Par ailleurs, on connaît des dispositifs de conditionnement et d'application dans lesquels la surface d'application est définie par une membrane non poreuse traversée par un ou plusieurs orifices. De tels dispositifs sont généralement utilisés pour l'application d'un déodorant ou d'un produit de massage, pour lesquels les conditions d'application sont moins critiques que pour un produit de maquillage, lequel nécessite souvent un dépôt relativement uniforme sans défaut d'application visible.

Les publications US 5 727 892, US 5 199 808 et US 3 618 825 décrivent des dispositifs de ce type.

Dans les brevets US 3 618 825 et 5 727 892, la membrane qui est souple repose sur une pièce rigide et peut former un clapet qui s'ouvre sous la pression du produit.

Dans le brevet US 5 199 808 la membrane repose sur un bloc de mousse. La possibilité de réaliser dans une variante l'élément d'application en mousse, floquée ou non, est évoquée.

Le brevet GB 1 170 341 divulgue un applicateur comportant une membrane élastique et une partie supérieure poreuse comportant une mousse de caoutchouc recouverte de Nylon^{®}.

On connaît enfin des applicateurs destinés plus particulièrement à l'application de rouge à lèvres. De tels dispositifs d'application sont décrits notamment dans les brevets US 3 807 881, US 5 131 773 et US 6 745 781. Dans ce dernier document, la surface d'application est définie par une grille floquée qui peut être réalisée dans un matériau flexible afin de faciliter sa mise en place sur une pièce de support. Une telle grille n'est pas prévue pour se déplacer relativement à la pièce de support pendant l'application.

Enfin, des applicateurs pour l'application d'un détachant sont connus, qui comportent par exemple un tissu à boucles reposant sur un support rigide, comme divulgué dans JP 5-28226/1993.

Il existe un besoin pour perfectionner les dispositifs de conditionnement et d'application destinés à l'application d'un produit sur la peau ou les cheveux notamment.

Selon l'un de ses aspects, l'invention a pour objet un dispositif de conditionnement et d'application, comportant :
- un réservoir contenant au moins un produit à appliquer,
- un support solidaire du réservoir durant l'application et/ou lorsque le dispositif est dans une configuration fermée,
- une membrane non poreuse, portée par le support, traversée par au moins un orifice de distribution du produit, la membrane définissant avec le support et/ou le réservoir un espace intérieur pouvant contenir du produit à distribuer, caractérisé par le fait que la membrane est recouverte extérieurement au moins partiellement par un flocage.

La membrane est souple et/ou montée sur le support et/ou le réservoir de telle manière à présenter une possibilité de déformation et/ou de déplacement relativement au support et/ou au réservoir conduisant à une diminution de volume de l'espace intérieur d'au moins 0,1 ml.

Une telle variation du volume de l'espace intérieur peut permettre de créer une légère surpression facilitant la sortie du produit.

Cela peut permettre de réaliser le ou les orifices de distribution avec une taille relativement faible, de façon à éviter un départ brutal de produit en cas de retournement du dispositif tête en bas, tout en permettant à une quantité de produit suffisante d'atteindre la surface d'application pour l'utilisation.

La diminution de volume peut être d'au moins 0,5 ml, mieux d'au moins 1 mol, encore mieux d'au moins 1,5 ml, 2 ml ou 3 ml.

La diminution de volume peut être due à une déformation de la membrane qui peut être souple ou à un déplacement de la membrane lorsque cette dernière est rigide.

Dans un exemple de réalisation, la membrane est rigide et se déplace en translation. Dans un autre exemple de réalisation, la membrane est souple et peut ou non se déplacer en translation.

La membrane peut être réalisée dans un matériau différent d'une mousse à cellules ouvertes, ne comportant pas de pores interconnectés entre eux dans toutes les directions.

Le dispositif peut comporter au moins un élément limitant la déformation de la membrane à l'utilisation. Cet élément peut être rapporté sur le réservoir ou réalisé par moulage avec lui. Cet élément peut être flexible et fléchir à l'application du produit. Cet élément peut se présenter par exemple sous la forme d'une ailette venant au contact d'une face intérieure de la membrane.

Selon un autre de ses aspects, l'invention a encore pour objet un dispositif de conditionnement et d'application, comportant :
- un réservoir contenant au moins un produit à appliquer,
- un support solidaire du réservoir durant l'application et/ou lorsque le dispositif est dans une configuration fermée,
- une membrane non poreuse, portée par le support, traversée par au moins un orifice de distribution du produit, et recouverte extérieurement au moins partiellement par un flocage,
   la membrane étant souple et montée sur le support de manière à présenter, pour au moins une portion de la membrane, une possibilité de déformation et/ou de déplacement relativement au support et/ou réservoir d'une distance permettant de s'adapter à la région sur laquelle l'application a lieu, par exemple une distance d'au moins 1,5 mm, encore mieux d'au moins 3 mm.

Le support peut faire partie du réservoir, étant par exemple défini par le col de celui-ci, et/ou servir à la fixation de la membrane sur celui-ci. Le support peut être moulé avec la membrane, le support et la membrane étant par exemple réalisés dans des matières thermoplastiques différentes.

Le support peut être une pièce rapportée sur le réservoir ou moulée d'un seul tenant avec celui-ci.

Un dispositif selon l'invention peut permettre de remédier à tout ou partie des inconvénients des éléments d'application en mousse précités, et il peut s'avérer confortable à utiliser grâce à la possibilité de déformation et/ou de déplacement de la membrane lors de l'utilisation, au contact de la peau par exemple.

Dans un exemple de mise en oeuvre de l'invention, la membrane est moulée avec au moins un conduit communiquant avec le ou les orifices de distribution. Un tel conduit permet de canaliser le produit provenant du réservoir vers le ou les orifices de distribution et peut permettre d'éviter une accumulation de produit sous la membrane en un emplacement éloigné du ou des orifices de distribution. Cela peut permettre de réduire les pertes de produit et/ou le temps nécessaire pour que le produit gagne la surface d'application. Cela peut également faciliter l'écoulement du produit au travers du ou des orifices de distribution lorsqu'une surpression est créée sous la membrane.

En outre, la présence d'un tel conduit peut permettre de créer une perte de charge, si nécessaire, entre le réservoir et le ou les orifices de distribution, et donc d'adapter le débit avec lequel le produit est distribué en fonction de la nature de celui-ci et/ou des particularités de la région à traiter.

Enfin, la présence du conduit précité peut permettre de prévoir sous la membrane un organe de rappel élastique préservé d'un contact avec le produit, par exemple un ressort métallique ou une mousse, voire un matelas d'air. La membrane peut encore être élastiquement déformable et reprendre par élasticité d'elle-même sa forme initiale.

Dans un exemple de mise en oeuvre de l'invention, le conduit précité coulisse dans ou sur une cheminée du dispositif, laquelle est par exemple réalisée avec le support précité. Un tel coulissement peut permettre à la membrane de s'enfoncer relativement facilement tout en maintenant une communication sensiblement étanche entre la cheminée et le conduit.

Lorsque le produit présente une certaine couleur, la membrane est avantageusement réalisée sensiblement de la même couleur. Le flocage peut être alors blanc, par exemple. Cela peut permettre, lorsque le flocage est mouillé par le produit, d'améliorer l'apparence de la membrane, une membranes blanche floquée pouvant faire sale avec un produit coloré. Le flocage, lorsqu'il est imprégné par le produit, fait apparaître la couleur de la membrane. La membrane peut encore être transparente ou translucide. Le flocage peut être coloré et la membrane blanche.

Dans un exemple de mise en oeuvre de l'invention, la membrane est moulée avec une jupe périphérique, celle-ci pouvant par exemple être de hauteur supérieure ou égale à 10 mm.

Une telle jupe périphérique peut servir par exemple à la fixation de la membrane sur le dispositif, notamment à la fixation sur le support.

La jupe périphérique peut également, lorsque la membrane peut se déplacer relativement au support, guider la membrane dans son déplacement relativement au support.

La jupe périphérique peut être réalisée de manière à permettre un enfoncement de l'ensemble de la membrane relativement au support et elle peut notamment être réalisée avec une portion élastiquement déformable, par exemple une portion en forme de soufflet ou comportant des pattes élastiques.

La jupe périphérique peut reposer ou non contre le fond d'un logement du support et/ou du réservoir recevant la membrane.

La membrane peut être fixée de diverses manières sur le support, par exemple être encliquetée sur celui-ci, montée à force, maintenue par un bord rabattu du support ou par une pièce de fixation rapportée, ou encore fixée par collage, sondage, déformation à chaud de la membrane ou du support ou matriçage du support.

Le réservoir peut être à paroi souple ou rigide.

Le réservoir peut être équipé d'une pompe ou d'un piston et d'un mécanisme d'avancement de celui-ci.

Le réservoir peut encore être muni d'une valve et le produit à distribuer, être contenu dans un espace pressurisé, par exemple grâce à un gaz propulseur comprimé ou liquéfié.

La membrane peut présenter une surface extérieure concave ou convexe vers l'extérieur. Au moins un orifice de distribution peut être situé dans un renfoncement de la membrane ou au sommet d'un bossage de celle-ci.

La membrane peut présenter, notamment sa partie floquée, une forme générale symétrique de révolution.

La distance précitée de déformation et/ou de déplacement de la membrane à l'application notamment peut être, par exemple, d'au moins 5 mm, étant par exemple comprise entre 5 et 15 mm.

La membrane peut être réalisée dans un matériau compressible, par exemple un élastomère. La membrane peut encore être réalisée dans un matériau relativement rigide, notamment lorsqu'elle peut se déplacer relativement au support et/ou au réservoir.

Le produit contenu dans le réservoir peut être en communication permanente avec le ou les orifices de distribution, sans réducteur d'écoulement entre le réservoir et la membrane, le cas échéant. En variante, au moins un système d'interruption de la communication entre le réservoir et le ou les orifices de distribution peut être prévu afin par exemple d'éviter une distribution accidentelle de produit en l'absence d'utilisation, notamment lors du transport du dispositif.

Le produit peut présenter une viscosité suffisamment faible pour permettre un chargement de la surface floquée par capillarité, par exemple après retournement du dispositif de façon à l'amener tête en bas.

Dans un exemple de mise en oeuvre de l'invention, la section occupée par le ou les orifices de distribution est inférieure à 75 % de la surface de la membrane couverte par le flocage, mieux à 30 %.

La section du ou des orifices de distribution pourra être choisie en fonction de la viscosité du produit.

Le ou les orifices de distribution peuvent par exemple présenter une plus grande dimension, en section transversale, inférieure ou égale à 2 mm, par exemple comprise entre 0,4 et 1,8 mm, mieux entre 0,8 et 1,5 mm.

La section du ou des orifices de distribution peut être non circulaire, afin d'accroître la quantité de produit retenue par capillarité dans ces orifices.

Le ou les orifices de distribution peuvent être ouverts en permanence ou être fermés au repos et s'ouvrir sous la pression du produit, cette pression étant par exemple due à une action de l'utilisateur sur une paroi du réservoir ou à la présence d'un piston ou d'un autre moyen de pressurisation du produit, par exemple un gaz comprimé ou liquéfié.

Le support peut être agencé pour fermer le réservoir.

La surface recouverte par le flocage peut être d'étendue supérieure ou égale à 175 mm², afin de convenir à l'application sur le corps ou le visage.

La membrane peut présenter, notamment dans sa région recouverte par le flocage, une épaisseur comprise entre 0,2 et 5 mm.

Le flocage comporte des poils dont la longueur est par exemple comprise entre 0,2 et 2,5 mm, étant par exemple de 1,3 mm environ. Le diamètre des poils peut varier entre 1 denier et 35 deniers, par exemple. Le flocage peut être réalisé de façon à obtenir le débit recherché en produit, en fonction de la nature de celui-ci.

La membrane peut ainsi être floquée avec des poils de différentes natures et/ou grosseurs et/ou longueurs, afin d'agir sur la capillarité, la douceur, les débits ou la répartition de produit sur la surface d'application. Le cas échéant, certains poils peuvent présenter des propriétés abrasives, étant par exemple plus rigides.

La membrane et/ou les poils du flocage peuvent être magnétiques et/ou traités anti-bactériens.

La membrane et/ou le flocage pourront être réalisés de façon à conduire le courant électrique.

La membrane peut comporter, le cas échéant, au moins un relief de massage ou de traitement des cheveux.

Le ou les orifices de distribution peuvent être localisés ou non au centre de la membrane, laquelle peut comporter un orifice de distribution situé ou non sur l'axe du dispositif.

Dans un exemple de mise en oeuvre de l'invention, le support est rapporté sur le réservoir et la membrane comporte un rebord fixé par serrage entre le réservoir et le support. Ce rebord peut comporter une gorge ou lèvre annulaire coopérant avec une lèvre ou gorge correspondante du support ou du réservoir, ce qui peut améliorer encore l'étanchéité.

Dans un exemple de mise en oeuvre de l'invention, la membrane est montée au moins partiellement sur une pièce de soutien, qui peut être le support précité et qui peut être réalisée en un matériau plus rigide que la membrane.

La pièce de soutien peut comporter au moins une ailette épousant sensiblement la forme intérieure de la membrane.

La pièce de soutien peut comporter plusieurs ailettes dont les parties distales sont libres ou reliées entre elles, par exemple par une portion annulaire ménageant un passage pour le produit.

Le dispositif peut comporter un capot de fermeture recouvrant la membrane en configuration fermée du dispositif. Le capot peut comporter une lèvre s'appliquant sur la membrane le long d'une ligne entourant le ou les orifices de distribution.

Le capot d'une part et le support ou le réservoir d'autre part peuvent être agencés pour comprimer entre eux la membrane le long d'une ligne entourant le ou les orifices de distribution, ce qui peut permettre d'obtenir une étanchéité le long de cette ligne.

Le capot peut présenter une surface intérieure épousant sensiblement la forme extérieure de la membrane, ce qui peut permettre d'améliorer l'étanchéité et/ou réduire le risque d'accumulation de produit sur le flocage en l'absence d'utilisation. Le capot peut comporter un trou permettant à au moins une portion floquée de la membrane d'être au contact de l'air en configuration fermée du dispositif, afin de permettre son séchage. La fixation du capot sur le support et/ou le réservoir peut encore être totalement étanche.

Le dispositif peut être muni d'un générateur de vibrations, qui peut être fixé à demeure ou amovible, et dont le fonctionnement peut être commandé par l'utilisateur.

La présence ou non de vibrations peut par exemple permettre à l'utilisateur de modifier à volonté la quantité de produit déposée sur les matières kératiniques, afin de changer la couleur d'un fond de teint par exemple. Le cas échéant, le générateur de vibrations peut être à fréquence variable, la fréquence étant par exemple ajustée par l'utilisateur en fonction des conditions d'application recherchées.

L'invention a encore pour objet un procédé de traitement des matières kératiniques, notamment de maquillage, dans lequel on applique le produit au moyen d'un dispositif tel que défini plus haut.

L'application du produit peut se faire selon une couche d'épaisseur sensiblement constante.

Là surface d'application peut glisser facilement sur la peau et prélever peu d'impuretés à sa surface.

La membrane étant non poreuse, le risque d'accumulation de salissures est réduit.

L'invention a encore pour objet, selon un autre de ses aspects, un dispositif de conditionnement et d'application, comportant :
- un réservoir contenant au moins un produit à appliquer,
- un support solidaire du réservoir durant l'application et/ou lorsque le dispositif est dans une configuration fermée,
- une membrane non poreuse, portée par le support, traversée par au moins un orifice dé distribution du produit, et recouverte extérieurement au moins partiellement par un flocage, la membrane définissant avec le support et/ou le réservoir un espace intérieur contenant le produit, la membrane étant souple et/ou montée sur le réservoir de telle manière à présenter une possibilité de déformation et/ou de déplacement relativement au support et/ou au réservoir conduisant à une diminution de volume de l'espace intérieur, la région floquée de la membrane s'étendant transversalement à l'axe longitudinal du dispositif sur une distance supérieure ou égale à 15 mm. Une telle membrane floquée convient tout particulièrement au traitement de larges surfaces du corps ou du visage.

L'invention a encore pour objet, selon un autre de ses aspects, un dispositif de conditionnement et d'application, comportant :
- un réservoir contenant au moins un produit à appliquer,
- un support solidaire du réservoir durant l'application et/ou lorsque le dispositif est dans une configuration fermée,
- une membrane non poreuse, portée par le support, traversée par au moins un orifice de distribution du produit, et recouverte extérieurement au moins partiellement par un flocage jusqu'à une portion périphérique, la membrane étant montée sur le support et/ou le réservoir de manière à ce que la portion périphérique présente une possibilité de déformation et/ou de déplacement relativement au support et/ou au réservoir.

La portion périphérique est par exemple définie par une jupe tubulaire. Le contour de la portion périphérique floquée peut être circulaire par exemple.

L'invention pourra être mieux comprise à la lecture de la description détaillée qui va suivre, d'exemples de réalisation non limitatifs de celle-ci, et à l'examen du dessin annexé, sur lequel :
- la figure 1 représente en élévation un exemple de dispositif de conditionnement et d'application réalisé conformément à l'invention,
- la figure 2 est une coupe axiale, partielle, du dispositif de la figure 1,
- la figure 3 est un détail de la figure 2, illustrant la possibilité de déformation de la membrane,
- la figure 4 est une vue analogue à la figure 2 d'une variante de réalisation,
- la figure 5 représente le détail V de la figure 4,
- la figure 6 représente, isolément, une membrane selon une variante de mise en oeuvre de l'invention,
- les figures 7 à 9 sont des vues analogues à la figure 2 de variantes de réalisation du dispositif,
- les figures 10 à 14 représentent, isolément et en coupe axiale, d'autres exemples de réalisation de la membrane,
- les figures 15 à 20 représentent, en vue de dessus, de façon schématique, des exemples d'implantation et/ou de formes des orifices de distribution,
- les figures 21 à 23 représentent, en section transversale, des exemples d'orifices de distribution,
- les figures 24 à 29 représentent, en vue de dessus, des exemples de membranes,
- la figure 30 est une vue en élévation d'un dispositif réalisé conformément à l'invention,
- la figure 31 représente, isolément et en perspective, un autre exemple de réalisation de la membrane,
- la figure 32 représente partiellement, en élévation, un autre dispositif,
- les figures 33 à 39 représentent, schématiquement et partiellement, en coupe longitudinale, des variantes de réalisation de la tête de distribution,
- les figures 40 à 45 sont des vues en élévation, avec coupe partielle, d'autres variantes de réalisation,
- la figure 46 représente un détail d'une variante de réalisation du dispositif de la figure 45,
- la figure 47 représente en coupe longitudinale un dispositif selon une variante de réalisation,
- la figure 48 est une vue selon XLVIII de la figure 47 de la membrane seule,
- les figures 49 et 50 sont des vues schématiques, avec coupe partielle, de variantes,
- la figure 51 représente, de manière schématique et en perspective, un autre exemple de dispositif réalisé conformément à l'invention,
- la figure 52 est une coupe selon LII-LII de la figure 51,
- la figure 53 représente, en coupe longitudinale, un dispositif selon une variante de réalisation, et
- les figures 54 et 55 sont des vues partielles et schématiques, de dessous, selon L de la figure 53, de la membrane seule.

Le dispositif 1 représenté aux figures 1 et 2 comporte un réservoir 2 contenant au moins un produit P, par exemple un produit cosmétique, notamment de maquillage ou de soin de la peau ou des cheveux, et une tête de distribution définissant une surface d'application 3 pour l'application du produit P sur les matières kératiniques.

Le produit P est par exemple un blush, un fond de teint, un rouge à lèvres, un produit solaire, de soin, de traitement capillaire, un amincissant ou autobronzant.

Le réservoir 2 comporte un corps 7 pourvu d'un col 8 sur lequel est fixé un support 10 servant au maintien d'une membrane 12 recouverte extérieurement, au moins partiellement, par un flocage 13 définissant la surface d'application 3.

Le dispositif 1 comporte également un capot de fermeture 4 pouvant, dans l'exemple considéré, se visser sur un filetage 5 du support 10.

La membrane 12 est réalisée dans un matériau non poreux, par exemple choisi parmi les élastomères, notamment les élastomères thermoplastiques, les élastomères à base de nitrile, de silicone, le polyuréthane, l'EPDM.

Parmi les élastomères thermoplastiques, on peut citer les élastomères de PE, de PS, de PET, de PU, de PVC, d'EVA. Des élastomères pouvant convenir sont connus sous les marques HYTREL, PEBAX (polyetherblocamide), SANTOPRENE, entre autres.

La souplesse de la membrane 12, dans l'exemple considéré, lui permet de se déformer lors de l'application au contact de la surface à traiter.

La membrane 12 est avantageusement lavable, étant éventuellement amovible afin de permettre à l'utilisateur de la séparer du réservoir pour le lavage puis de la remettre en place.

Des orifices 15 traversent la membrane 12 afin de permettre au produit P de gagner la surface d'application 3.

Les orifices 15 sont par exemple, réalisés par moulage avec la membrane 12 mais peuvent encore être réalisés après fabrication de celle-ci, par perçage.

Les orifices 15 débouchent inférieurement dans un conduit 18 de la membrane 12 qui est engagé sur une cheminée 19 du support 10, d'axe longitudinal X.

Le conduit 18 est par exemple réalisé par moulage de matière avec le reste de la membrane 12.

Le conduit 18 peut présenter une section transversale circulaire ou autre.

Le cheminée 19 se raccorde à sa base à une paroi transversale 21 du support 10 qui est prolongée par une partie périphérique 22 servant à la fixation du support 10 sur le col 8, par exemple par encliquetage.

La présence du conduit 18 est avantageuse en ce qu'elle permet de réduire, voire d'éviter, une arrivée de produit dans la chambre annulaire 30 définie autour du conduit 18 et de la cheminée 19, à l'intérieur du dispositif.

Le degré de déformation de la membrane 12 dépend de la force exercée sur celle-ci. Dans l'exemple considéré, la membrane 12 peut se déformer d'une distance d d'au moins 1,5 mm en direction du fond du récipient 2, au moins dans sa région centrale, comme illustré à la figure 3, lorsque l'utilisateur appuie dessus avec son doigt, par exemple.

Le conduit 18 peut coulisser sur la cheminée 19 lors de cette déformation, sans créer un jeu important, et de préférence de façon sensiblement étanche.

La membrane 12 peut encore se déformer latéralement, à la périphérie 31 de la région floquée. La membrane 12 convient plus particulièrement au traitement d'une large surface de corps ou de visage, la région floquée s'étendant perpendiculairement à l'axe X sur une distance *k* supérieure ou égale à 15 mm, lorsque la membrane 12 est observée de dessus.

L'épaisseur e de la membrane 12 est par exemple comprise entre 0,2 et 5 mm, mieux entre 0,2 et 2 mm.

La membrane 12 peut être retenue de diverses façons sur le support 10.

Dans l'exemple considéré, la membrane 12 comporte, à sa périphérie, une jupe de montage 26 qui comporte un relief 27 pouvant s'encliqueter dans un relief correspondant de la partie périphérique 22 du support 10.

Le relief 27 est par exemple un bourrelet annulaire agencé pour s'encliqueter dans une gorge correspondante 28 du support 10, comme illustré sur la figure 2.

Pour utiliser le dispositif 1, l'utilisateur peut retourner celui-ci afin d'amener la tête de distribution en bas, ce qui permet au produit P de s'écouler par gravité à travers la cheminée 19 et de gagner les orifices de distribution 15.

Le produit P peut, selon sa viscosité, diffuser par capillarité dans le flocage 3 une fois les orifices 15 traversés.

La déformabilité de la membrane peut permettre de faire varier le volume de l'espace intérieur 29 contenant le produit, délimité par la membrane 12. Cela peut permettre de générer une légère surpression, laquelle peut chasser du produit, retenu par capillarité dans les orifices 15 ou à proximité, vers la surface d'application.

La variation du volume intérieur 29 est avantageusement d'au moins 0,1 ml, mieux d'au moins 0,5 ml, voire d'au moins 1 ml.

De plus, la déformabilité de la membrane 12, qui peut ne pas conserver sa forme initiale lors de l'utilisation afin d'épouser le relief de la région traitée, peut accroître le confort d'utilisation.

Dans la variante de la figure 4, la membrane 12 est réalisée avec des pattes flexibles 35 qui prolongent inférieurement la jupe de montage 26. Ces pattes 35 sont légèrement inclinées vers le bas et vers l'intérieur dans l'exemple considéré, comme illustré à la figure 5, et peuvent fléchir pour permettre un déplacement vers le fond du récipient de la jupe de montage 26 au cours de l'utilisation. Les pattes 35 peuvent présenter une section transversale qui décroît en direction de la paroi transversale 21 du support 10, contre lesquelles elles viennent en appui et pourraient encore, dans une variante non illustrée, présenter une section transversale variant différemment, voire une section sensiblement constante.

Dans l'exemple de la figure 4, la partie floquée de la membrane peut ou non se déformer lors de l'application. Il peut être avantageux qu'il puisse y avoir à la fois une déformation de la partie floquée de la membrane et des pattes flexibles 35.

Dans l'exemple de la figure 6, la jupe de montage 26 est réalisée avec une portion déformable 37 se présentant sous la forme d'un soufflet. Dans une variante non illustrée, la jupe de montage 26 est réalisée à la fois avec le soufflet 37 et avec les pattes flexible 35.

Dans l'exemple de la figure 7, la membrane 12 peut effectuer un déplacement d'ensemble vers le fond du récipient, pouvant par exemple coulisser vers le bas d'une distance *w*. Dans une telle variante, la membrane 12 peut ne pas être souple.

La jupe de montage 26 peut être réalisée avec un relief 39 tel qu'un bourrelet annulaire et le support 10 peut être réalisé avec une gorge 38 ayant une hauteur supérieure à celle du bourrelet annulaire 39, de façon à permettre cette possibilité de déplacement axial de la membrane 12.

Un organe de rappel élastique peut être disposé dans la chambre 30. Cet organe de rappel élastique peut se présenter sous la forme d'un ressort 42 comme dans l'exemple de la figure 7, ou d'un bloc de mousse 50 comme illustré à la figure 8.

La membrane 12 peut encore être réalisée d'un seul tenant par moulage de matière plastique avec un organe de rappel 51 élastiquement déformable qui est par exemple agencé pour venir en appui contre une paroi du récipient ou, comme illustré à la figure 9, pour s'accrocher sur le support 10 grâce à une partie d'accrochage 52.

Dans une variante non illustrée, la membrane est moulée avec le support et/ou le réservoir d'une seule pièce, par exemple par bi-injection de matières. La membrane peut alors être moulée dans une matière souple.

Dans l'exemple de la figure 9, la membrane 12 est dépourvue du conduit 18 des exemples précédents et la jupe de montage 26 est par exemple agencée pour coulisser de façon sensiblement étanche dans un col 53 du support 10.

La membrane 12 peut être réalisée avec différentes formes au repos, en fonction par exemple de la nature du produit et de la région à traiter.

La membrane 12 peut par exemple, dans sa région recouverte par le flocage 13, présenter une forme généralement concave vers l'extérieur, comme illustré à la figure 10, les orifices 15 étant par exemple situés au fond de la concavité, radialement à l'intérieur du conduit 18.

Une forme généralement concave peut faciliter l'irrigation capillaire des poils du flocage et le séchage capillaire de la peau ou des cheveux.

Dans la variante de la figure 11, la concavité de la membrane 12 est limitée à une région de la membrane 12 qui est radialement intérieure au conduit 18.

Dans l'exemple de la figure 12, la membrane 12 présente une forme généralement convexe vers l'extérieur sur sa portion recouverte par le flocage 13, et dans l'exemple de la figure 13, la convexité de la membrane 12 est limitée à la portion qui est radialement intérieure au conduit 18.

Dans l'exemple de la figure 14, la membrane 12 présente une forme étagée avec une portion centrale 60 surélevée par rapport à une portion périphérique 61, les orifices de distribution 15 étant situés sensiblement à la jonction des portions 60 et 61.

Les orifices de distribution 15 peuvent être répartis de diverses manières sur la surface d'application.

Les orifices de distribution 15 peuvent par exemple être groupés au centre comme illustré à la figure 15, être répartis selon des cercles concentriques comme illustré à la figure 16, ou être groupés par paquets comme illustré à la figure 17.

Les orifices de distribution peuvent encore se présenter sous la forme de fentes, par exemple plusieurs fentes se rejoignant à une extrémité comme illustré à la figure 18, deux fentes se coupant, par exemple à angle droit, comme illustré à la figure 19 ou une fente unique, cette fente présentant par exemple une forme rectiligne ou, comme illustré à la figure 20, une forme en trou de serrure définissant une portion 63 pouvant se soulever sous l'effet de la pression du produit et se raccordant au reste de la membrane par un pont de matière 64. Les orifices de distribution peuvent encore être formés par les ajours d'une grille.

Le ou les orifices de distribution 15 peuvent être fermés au repos et s'ouvrir sous l'effet de la pression du produit.

Les orifices de distribution peuvent encore, comme illustré aux figures 21 à 23, être ouverts en permanence et présenter par exemple une section transversale circulaire, comme illustré à la figure 21, ou polygonale, notamment carrée, comme illustré à la figure 22 ou en forme de losange, comme illustré à la figure 23. Une section polygonale peut accroître la retenue du produit par capillarité.

Lorsque la membrane 12 est observée de dessus, celle-ci peut présenter diverses formes et notamment, comme illustré à la figure 24, une forme circulaire. La membrane 12 peut encore présenter une forme allongée, comme illustré à la figure 25, polygonale, notamment sensiblement triangulaire comme illustré à la figure 26, sensiblement carrée comme illustré à la figure 27 ou sensiblement rectangulaire comme illustré à la figure 28.

La membrane 12 peut encore être sensiblement réniforme lorsqu'observée de dessus, comme illustré à la figure 29.

La membrane 12 peut présenter une forme générale de dôme et les orifices 15 étant présents sensiblement au sommet du dôme, comme illustré à la figure 30.

Le dôme peut être symétrique de révolution autour de l'axe X, comme dans l'exemple de la figure 30. Le dôme peut encore présenter une forme pyramidale, comme illustré à la figure 31.

Quelle que soit la forme de la membrane, le ou les orifices de distribution 15 peuvent être situés sensiblement à son sommet ou ne déboucher que sur une face latérale de la membrane 12, comme illustré à la figure 32.

Sur cette figure, on voit que les orifices de distribution 15 se situent à une certaine distance *r* du sommet de la membrane 12, cette distance *r* étant par exemple de quelques millimètres.

La membrane 12 peut être réalisée avec un rebord 66 à sa périphérie et le capot 4 peut être réalisé de manière à venir s'appliquer contre ce rebord 66 lorsqu'il est en place sur le réservoir 2, comme illustré à la figure 33. Cela peut permettre de réaliser une fermeture étanche.

On voit également sur cette figure que la jupe de montage 26 peut venir recouvrir extérieurement le support 10, lequel est par exemple formé par la partie supérieure du réservoir 2.

Le conduit 18 peut être, comme illustré, inséré à l'intérieur de la cheminée 19.

Dans la variante de la figure 34, la membrane 12 est réalisée avec un rebord 70 qui est pincé entre le col 8 du réservoir 2 et le support 10, lequel est rapporté sur le réservoir 2.

Le col 8 est par exemple réalisé avec une nervure annulaire 71 et le support 10 avec une nervure annulaire 72 correspondante, de manière à pincer efficacement le rebord 70.

Le capot 4 peut comporter une jupe d'étanchéité 73 qui vient s'appliquer sur le support 10 lorsque le capot 4 est en place sur le réservoir 2, comme illustré. Sur cette figure, on voit également que la membrane 12 peut être réalisée sans le conduit 18.

Dans la variante de la figure 35, la membrane 12 est réalisée avec des reliefs 80 qui sont recouverts par le flocage 13 et qui sont par exemple destinés à permettre le traitement des cheveux. La membrane 12 peut être en appui sur l'extrémité supérieure 82 de la cheminée 19, de sorte que seules les portions de la membrane 12 qui sont situées radialement entre la jupe de montage 26 et le conduit 18 peuvent se déformer au cours de l'utilisation.

Le capot 4 peut être réalisé avec une lèvre 85 qui vient s'appliquer sur la membrane 12 du côté opposé à la cheminée 19 afin que la membrane 12 soit serrée entre la cheminée 19 et la lèvre 85 lorsque le capot 4 est en place. On peut de cette façon réduire le risque d'écoulement de produit sur la surface floquée de la membrane s'étendant radicalement au-delà de la lèvre 85. Cela peut permettre de réaliser, le cas échéant, des ouvertures d'aération 90, dans le capot 4, comme illustré à la figure 36, afin de faciliter le séchage du flocage 13 autour de la lèvre 85.

Dans une variante non illustrée, le capot comporte une partie agencée pour s'appliquer contre la membrane et la comprimer dans la région des orifices de distribution, afin d'empêcher toute sortie de produit par ceux-ci.

Le ou les orifices de distribution 15 peuvent être en communication permanente avec l'espace intérieur du réservoir contenant le produit. Il peut encore en être différemment et le dispositif peut comporter un système permettant d'interrompre la communication fluidique entre le ou les orifices de distribution 15 et l'intérieur du réservoir.

Dans l'exemple de la figure 37, le support 10 est mobile relativement au réservoir 2 entre une première position dans laquelle le produit peut circuler, depuis l'espace intérieur du réservoir contenant le produit vers les orifices de distribution 15, par un passage annulaire 92 défini entre la cheminée 19 et un pointeau 96 solidaire du réservoir 2, et une deuxième position dans laquelle le support 10 ferme ce passage 92.

Le support 10 est mobile sur le col 8 du réservoir 2, étant retenu sur celui-ci par exemple grâce, d'une part, à une collerelte 97 réalisée à l'extrémité supérieure du col 8 et, d'autre part, à un ou plusieurs reliefs tels que des dents ou un bourrelet annulaire, réalisés sur le support 10.

On peut remarquer sur la figure 37 que dans cet exemple la cheminée 19 peut être réalisée avec une forme tronconique, de façon à faciliter l'obtention d'une fermeture étanche lorsque le pointeau 96 est poussé contre elle.

Le passage de la position d'ouverture à la position de fermeture et inversement peut s'effectuer par exemple par un mouvement de translation du support 10 ou en variante par un mouvement de rotation de celui-ci, l'un au moins du support et du réservoir 2 comportant alors une rampe permettant de transformer un tel mouvement de rotation en un déplacement axial de la cheminée 19 relativement au pointeau 96.

Le système d'interruption de communication entre le ou les orifices de distribution 15 et l'intérieur du réservoir peut encore être réalisé, comme illustré à la figure 38, au moyen d'une virole 100 pouvant tourner sur le support 10 entre deux positions respectivement d'ouverture et de fermeture. Cette virole 100 peut être encliquetée sur le support 10 et peut comporter des secteurs 101 agencés pour obturer des orifices 103 permettant de faire communiquer les orifices de distribution 15 avec l'intérieur du réservoir 2.

Dans cet exemple, le conduit 18 s'applique sur une cheminée 105 de la virole, laquelle est guidée dans son déplacement en rotation par la cheminée 19 du support 10 par exemple. La membrane 12 peut tourner avec la virole 100.

Le capot 4 peut être réalisé, comme illustré sur la figure 38, avec une lèvre 110 venant s'appliquer sur la membrane 12 de façon à réduire le risque d'écoulement de produit sur le flocage 13 ailleurs que dans la région radialement intérieure à la lèvre 110.

On a illustré sur la figure 39 une autre réalisation dans laquelle le support 10 présente une paroi transversale traversée par des orifices 115 qui débouchent entre deux jupes concentriques 118 et 119.

Une virole 120 tourne sur le support 10 et comporte deux jupes 123 et 124 se raccordant à une paroi transversale 138 et s'appliquant respectivement sur les jupes 119 et 118. Une étanchéité permanente est obtenue par contact de la jupe 123 avec la jupe 119.

Pour une position angulaire prédéfinie de la virole 120 relativement au support 10, un passage 130 est établi, permettant d'alimenter un espace 131 sous la membrane 12. Cette dernière peut être fixée sur la virole 120 grâce à un bord rabattu 136 de celle-ci, qui vient serrer une portion périphérique de la membrane 12 contre la paroi transversale 138.

Dans tous les exemples qui viennent d'être décrits, pour distribuer le produit, l'utilisateur peut lorsque la viscosité du produit le permet, amener la tête de distribution tête en bas, de façon à ce que le produit s'écoule par gravité. L'utilisateur peut encore secouer le réservoir 2.

L'utilisateur peut déformer et/ou déplacer la membrane de façon à favoriser le passage de produit à travers le ou les orifices de distribution.

Le cas échéant, le réservoir peut être réalisé avec une paroi souple de façon à permettre à l'utilisateur de diminuer son volume intérieur pour forcer le produit à s'écouler à travers le ou les orifices de distribution 15. Le réservoir 2 peut par exemple se présenter, sous la forme d'un tube souple.

Le réservoir 2 peut encore être réalisé, comme illustré à la figure 41, avec un piston 140 qui peut être entraîné par une vis 141 et une molette 142. En tournant la mollette 142, l'utilisateur peut forcer le produit à s'écouler au travers du col 8 du réservoir vers les orifices de distribution 15.

La membrane peut présenter une forme qui est généralement symétrique autour d'un axe Y, lequel peut faire un angle α avec un axe longitudinal Z du réservoir 2, comme illustré à la figure 42.

Le dispositif peut être réalisé avec une source vibrante, laquelle comporte par exemple, comme illustré à la figure 43, un moteur électrique 160 dans un compartiment 161 du réservoir 2 isolé de celui contenant le produit. Ce moteur électrique 160 peut entraîner une masselotte 162 excentrée, de façon à produire des vibrations.

Le moteur électrique 160 peut être alimenté par une ou plusieurs piles, notamment des piles boutons 163.

Un interrupteur 164 peut être prévu pour mettre en marche le moteur 160.

Le réservoir 2 peut comporter un fond amovible 166 permettant le remplacement des piles 163.

Les vibrations peuvent permettre de modifier à volonté l'épaisseur de la couche déposée, le débit de produit et/ou stimuler la région traitée.

La source vibrante peut encore être amovible, dans une variante, et/ou permettre à l'utilisateur de modifier la fréquence des vibrations.

Le dispositif peut encore être réalisé, comme illustré sur la figure 44, avec des électrodes 170 pouvant être reliées à une source électrique 165, par exemple une pile de 1,5 à 9 V,.par l'intermédiaire d'un interrupteur 172. La membrane peut être réalisée dans une matière isolante ou conductrice de l'électricité, selon par exemple la disposition des électrodes.

La membrane 12 peut ne pas être solidaire du réservoir 2 lors de l'application mais être solidaire de celui-ci seulement en configuration fermée, comme illustré à la figure 45. Sur cette figure, on voit que le capot de fermeture du réservoir peut être réalisé avec une cheminée 180 qui sert de support à la membrane 12. Le support 10 peut définir un logement 190 dans lequel est reçue la membrane 12 et dans le fond duquel débouche des orifices 195 permettant au produit de s'écouler vers la membrane 12.

Du produit P est susceptible, lorsque le dispositif est fermé et amené tête en bas, de s'écouler à travers les orifices 195 et les orifices 15 de la membrane 12 pour s'accumuler dans la chambre 196 formée à l'intérieur de la cheminée 180. Le produit ainsi accumulé constitue une réserve qui peut accroître l'autonomie de l'applicateur.

De plus, lorsque la membrane 12 est déformée, un effet de pompage peut avoir lieu.

Du produit peut être absorbé lors de la détente de la membrane 12 qui s'accompagne d'une augmentation du volume de la chambre 196.

La déformabilité de la membrane peut encore permettre de créer une surpression chassant du produit présent dans la chambre 196 à travers les orifices de distribution 15, par réduction du volume de celle-ci.

On a représenté à la figure 46 une variante de réalisation du dispositif de la figure 45 dans laquelle la membrane 12 est montée sur une pièce de maintien 200 qui est mobile relativement au capot 4.

La pièce de maintien 200 comporte une paroi transversale 201 contre laquelle appuie à une extrémité un ressort 202, lequel vient en appui à l'autre extrémité contre le capot 4.

Le dispositif représenté à la figure 47 comporte une membrane 12 qui présente à sa périphérie un rebord annulaire 213 qui est pris entre le col du réservoir 2 et le support 10, lequel est constitué par une pièce rapportée.

Le rebord 213 de la membrane comporte une gorge annulaire 210 et le support 10 comporte une lèvre annulaire correspondante 211 qui est engagée dans cette gorge 210. Cela permet d'améliorer l'étanchéité du montage de la membrane sur le réservoir 2 et le support 10.

On a également illustré sur cette figure la possibilité de réaliser la membrane 12 avec des nervures de rigidification 220 sur sa face intérieure, lesquelles sont par exemple réparties angulairement autour de l'axe X, comme on peut le voir sur la figure 48.

La présence des nervures 220 permet d'améliorer la tenue mécanique de la membrane 12 lors de l'application.

On a représenté à la figure 53 une variante de réalisation du dispositif, comportant une pièce de soutien 280.

La pièce de soutien 280 est par exemple réalisée en un matériau plastique non élastomère, et peut jouer la fonction du support 10 des exemples précédemment décrits. Le maintien de la pièce de soutien peut être plus rigide que celui de la membrane.

Dans l'exemple considéré, la pièce 280 est rapportée sur le réservoir et comporte une partie annulaire 270 sur laquelle fait saillie un bourrelet annulaire 273 s'engageant dans une gorge correspondante 277 de la membrane 12.

La membrane 12 est par exemple encliquetée sur la pièce de soutien 280.

La pièce de soutien 280 peut comporter des reliefs 282 tels qu'un filetage, permettant la fixation sur celle-ci du capot 4.

Dans l'exemple considéré, la pièce de soutien 280 est au contact du col 8 du réservoir 2 et la membrane 12 est au contact de la pièce de soutien 280 mais la fixation de la pièce de soutien 280 sur le col 8 et/ou de la membrane 12 sur la pièce de soutien 280 pourrait en variante être réalisée au moyen d'au moins une pièce intermédiaire.

La pièce de soutien 280 comporte des éléments limitant la déformation de la membrane 12, par exemple des ailettes flexibles 275 venant au contact de la face intérieure de la membrane 12.

Les ailettes 275 sont par exemple réparties angulairement autour de l'axe X, comme on peut le voir aux figures 54 et 55, et sont par exemple au nombre de six.

Dans l'exemple représenté à la figure 54, les ailettes 275 comportent une partie proximale 276 reliée à la partie annulaire 270 et une partie distale 277 libre.

Les ailettes 275 peuvent présenter une longueur constante ou non, ayant par exemple une partie proximale plus large que leur partie distale.

Dans l'exemple représenté à la figure 55, les parties distales 277 des ailettes 275 sont reliées entre elles par une portion annulaire 279.

Cette portion annulaire 279 peut, le cas échéant, comporter des orifices pouvant coïncider avec les orifices de distribution 15.

Dans une variante non représentée, les ailettes peuvent être formées directement sur le col 8 du récipient.

La présence des ailettes 275 peut permettre d'améliorer la tenue mécanique de la membrane 12 en limitant la déformation de celle-ci lors de l'application.

Le capot 4 peut présenter une surface intérieure 225 qui épouse sensiblement la forme de la région floquée de la membrane 12, de façon à réduire le volume de l'espace défini entre la membrane 12 et le capot 4 en configuration fermée du dispositif. Le capot 4 peut être réalisé avec une lèvre annulaire d'étanchéité 226 qui vient s'appliquer contre un montant annulaire 229 du support 10, comme illustré sur les figure 47 et 53.

Plusieurs dispositifs réalisés conformément à l'invention peuvent être associés au sein d'ensembles 230 ou 240 tels que représentés schématiquement sur les figures 49 et 50.

L'ensemble 230 comporte deux réservoirs 2a et 2b et deux membranes floquées correspondantes, les réservoirs pouvant être réunis par une pièce de couplage 231 qui sert également de capot de fermeture pour chacun des réservoirs.

La pièce de couplage 231 comporte par exemple deux jupes filetées 232 et 233 destinées à être vissées respectivement sur les réservoirs 2a et 2b.

Les réservoirs 2a et 2b contiennent par exemple deux produite ayant des teintes différentes ou des produits ayant des indices de protection solaire différents. Il peut encore s'agir de deux produits à appliquer successivement tels qu'un *«basse coat»* et un *« top coat ».*

Dans l'ensemble 240, les membranes floquées sont disposées aux extrémités du dispositif et peuvent être recouvertes par des capots respectifs 4a et 4b.

Le réservoir 2 est commun aux deux membranes floquées et comporte par exemple deux compartiments contenant des produits différents, destinés à être distribués respectivement par les membranes associées aux capots 4a et 4b.

Dans une variante non illustrée, le réservoir 2 comporte un même produit et les membranes floquées présentent des formes différentes, l'une étant par exemple adaptée au traitement du corps ailleurs que sur le visage et l'autre au traitement du visage.

Dans la variante de la figure 51, le réservoir 2 se présente sous la forme d'un boîtier qui peut être fermé au moyen d'un couvercle 260, lequel est articulé dans l'exemple considéré mais pourrait être fixé autrement sur le réservoir 2, par exemple en étant vissé ou encliqueté sur celui-ci. Le prélèvement du produit sur la membrane 12 s'effectue par exemple en appuyant avec le doigt sur celle-ci. La déformation de la membranes peut-créer une diminution du volume intérieur sous la membrane et la surpression qui en résulte peut chasser le produit retenu par capillarité dans les orifices 15 vers la surface extérieure de la membrane. Le prélèvement peut s'effectuer par exemple après avoir secoué le réservoir.

L'invention n'est pas limitée aux exemples de réalisation illustrés.

Les particularités de réalisation des différents exemples qui viennent d'être décrits peuvent se combiner entre elles au sein d'exemples non illustrés.

- Par exemple, on peut munir d'une source vibrante l'un quelconque des dispositifs précédemment décrits.

On peut munir l'un quelconque des réservoirs illustrés sur les figures de l'une quelconque des membranes illustrées.

La répartition des orifices de distribution peut s'effectuer selon l'une quelconque des figures 15 à 20.

La section des orifices de distribution 15 peut être telle qu'illustrée sur les figures 2.1 à 23, de même que la forme en vue de dessus de la membrane floquée.

La source vibrante peut encore être portée par le support.

Dans tous les exemples, lorsque le produit est coloré, il peut être avantageux de réaliser la membrane sensiblement de la même couleur que le produit. Le flocage peut être blanc. Lorsque le flocage est mouillé par le produit, la couleur de la membrane peut apparaître, ce qui peut rendre moins visible la présence de produit sur celle-ci et améliorer l'aspect du dispositif.

La membrane peut être réalisée de façon à présenter une possibilité de déformation non seulement selon l'axe du logement qui la reçoit, mais également transversalement à celui-ci.

.^{.}.. L'expression « comportant un » doit être comprise comme étant synonyme de «comportant au moins un », sauf si le contraire est spécifié.

## Revendications

1. Dispositif de conditionnement et d'application, comportant :
- un réservoir (2) contenant au moins un produit (P) à appliquer,
- un support (10, 280) solidaire du réservoir durant l'application et/ou lorsque le dispositif est dans une configuration fermée,
- une membrane (12) non poreuse, portée par le support, traversée par au moins un orifice (15) de distribution du produit,
la membrane définissant avec le support et/ou avec le réservoir un espace intérieur (29) contenant le produit.
la membrane étant souple et/ou montée sur le support et/ou le réservoir de telle manière à présenter une possibilité de déformation et/ou de déplacement relativement au support et/ou au réservoir, conduisant à une diminution du volume de l'espace intérieur d'au moins 0,1 ml, **caracterisé par le fait que** la membrane est recouverte extérieurement au moins partiellement par un flocage (13).

2. Dispositif selon la revendication 1, la diminution-de volume étant d'au moins 0,5 ml, mieux d'au moins 1 ml, encore mieux d'au moins 1,5 ml, 2 ml ou 3 ml.

3. Dispositif selon la revendication 1 ou 2, au moins une portion de la membrane pouvant se déplacer d'au moins 1,5 mm relativement au support et/ou au réservoir, mieux d'au moins 3 mm.

4. Dispositif selon l'une quelconque des revendications précédentes, la membrane ayant une épaisseur (*e*) allant de 0,2 à 5 mm.

5. Dispositif de conditionnement et d'application selon l'une quelconque des revendications 1 à 4, dans lequel le support (10) fait partie du réservoir.

6. Dispositif de conditionnement et d'application selon l'une quelconque des revendications 1 à 4, dans lequel le support (10) est rapporté sur le réservoir.

7. Dispositif de conditionnement et d'application selon l'une quelconque des revendications précédentes, dans lequel la membrane est moulée avec au moins un conduit (18) comnuniquant avec le ou les orifices de distribution (15).

8. Dispositif de conditionnement et d'application selon la revendication précédente, dans lequel le conduit (18) coulisse dans ou sur une cheminée (19) du dispositif.

9. Dispositif de conditionnement et d'application selon la revendication précédente, dans lequel la cheminée (19) appartient au support (10).

10. Dispositif de conditionnement et d'application selon l'une quelconque des revendications précédentes, le produit présentant une certaine couleur et la membrane (12) étant réalisée sensiblement de la même couleur.

11. Dispositif de conditionnement et d'application selon l'une quelconque des revendications précédentes, le flocage étant blanc.

12. Dispositif de conditionnement et d'application selon l'une quelconque des revendications précédentes, la membrane étant moulée avec une jupe périphérique (26).

13. Dispositif de conditionnement et d'application selon la revendication précédente, la jupe périphérique (26) de la membrane étant de hauteur supérieure ou égale à 10 mm.

14. Dispositif de conditionnement et d'application selon la revendication 12 ou 13, dans lequel la jupe périphérique est réalisée de manière à permettre un enfoncement de l'ensemble de la membrane (12) relativement au support (10).

15. Dispositif de conditionnement et d'application selon l'une quelconque des revendications 12 à 14, dans lequel la jupe périphérique (26) est réalisée avec une portion élastiquement déformable.

16. Dispositif de conditionnement et d'application selon la revendication précédente, dans lequel la portion est en forme de soufflet (37).

17. Dispositif de conditionnement et d'application selon la revendication précédente, dans lequel la jupe périphérique (26) comporte des pattes élastiques (35).

18. Dispositif de conditionnement et d'application selon l'une quelconque des revendications 12 à 17, dans lequel la jupe périphérique (26) repose contre le fond d'un logement du support et/ou du réservoir recevant la membrane.

19. Dispositif de conditionnement et d'application selon l'une quelconque des revendications précédentes, dans lequel la membrane (12) présente une surface extérieure concave.

20. Dispositif de conditionnement et d'application selon l'une quelconque des revendications 1 à 18, dans lequel la membrane présente une surface extérieure convexe.

21. Dispositif de conditionnement et d'application selon l'une quelconque des revendications précédentes, dans lequel le ou les orifices de distribution (15) sont situés dans un renfoncement de la membrane.

22. Dispositif dé conditionnement et d'application selon l'une quelconque des revendications 1 à 20, dans lequel le ou les orifices de distribution sont situés au sommet d'un bossage de la membrane.

23. Dispositif de conditionnement et d'application selon l'une quelconque des revendications précédents, la membrane présentant, dans sa partie floquée, une forme générale symétrique de révolution.

24. Dispositif de conditionnement et d'application selon l'une quelconque des revendications précédentes, dans lequel la distance (*d*) de déformation et/ou de déplacement d'au moins une portion de la membrane est d'au moins 5 mm, étant notamment comprise entre 5 et 15 mm.

25. Dispositif de conditionnement et d'application selon l'une quelconque des revendications précédentes, la membrane (12) étant réalisée dans un matériau compressible.

26. Dispositif de conditionnement et d'application selon l'une quelconque des revendications précédentes, la membrane (12) étant réalisée dans un élastomère.

27. Dispositif selon l'une quelconque des revendications 1 à 13, la membrane étant rigide et pouvant se déplacer en translation relativement au support.

28. Dispositif de conditionnement et d'application selon l'une quelconque des revendications précédentes, le produit contenu dans le réservoir étant en communication permanente avec le ou les orifices de distribution (15).

29. Dispositif de conditionnement et d'application selon l'une quelconque des revendications 1 à 27, comportant un système d'interruption de la communication entre le réservoir et le ou les orifices de distribution (15).

30. Dispositif de conditionnement et d'application selon l'une quelconque des revendications précédentes, la section occupée par le ou les orifices de distribution (15) étant inférieure à 75 % de la surface de la membrane couverte par le flocage.

31. Dispositif de conditionnement et d'application selon l'une quelconque des revendications précédentes, dans lequel le ou les orifices de distribution présentent une plus grande dimension, en section transversale, inférieure ou égale à 2 mm, mieux comprise entre 0,4 et 1,8 mm, mieux encore entre 0,8 et 1,5 mm.

32. Dispositif de conditionnement et d'application selon l'une quelconque des revendications précédentes, la section du ou des orifices de distribution (15) étant non circulaire.

33. Dispositif de conditionnement et d'application selon l'une quelconque des revendications précédentes, le ou les orifices de distribution (15) étant ouverts en permanence.

34. Dispositif de conditionnement et d'application selon l'une quelconque des revendications 1 à 32, le ou les orifices de distribution (15) étant fermés au repos et s'ouvrant sous la pression du produit.

35. Dispositif de conditionnement et d'application selon l'une quelconque des revendications 1 à 4, dans lequel le support (10) est agencé pour fermer le réservoir.

36. Dispositif de conditionnement et d'application selon l'une quelconque des revendications précédentes, dans lequel la surface recouverte par le flocage (13) est d'étendue supérieure ou égale à 175 mm².

37. Dispositif de conditionnement et d'application selon l'une quelconque des revendications précédentes, la membrane comportant au moins un relief (80) de massage ou de traitement des cheveux.

38. Dispositif de conditionnement et d'application selon l'une quelconque des revendications précédentes, le ou les orifices de distribution étant localisés au centre de la membrane.

39. Dispositif de conditionnement et d'application selon l'une quelconque des revendications. 1 à 13, la membrane comportant un rebord (70) fixé par serrage entre le réservoir (2) et le support (10), notamment un rebord comportant une gorge ou une lèvre annulaire.

40. Dispositif de conditionnement et d'application selon l'une quelconque des revendications précédentes, le dispositif comportant un capot (4) de fermeture recouvrant la membrane en configuration fermée du dispositif.

41. Dispositif de conditionnement et d'application selon la revendication précédente, le capot comportant une lèvre (85) s'appliquant sur la membrane le long d'une ligne entourant le ou les orifices de distribution.

42. Dispositif de conditionnement et d'application selon l'une des revendications 40 ou 41, dans lequel le capot d'une part et le support ou le réservoir d'autre part sont agencés pour comprimer entre eux la membrane le long d'une ligne entourant le ou les orifices de distribution.

43. Dispositif de conditionnement et d'application selon l'une quelconque des revendications 40 à 42, le capot comportant un ou plusieurs trous (90) permettant à au moins une portion floquée de la membrane d'être au contact de l'air en configuration fermée du dispositif.

44. Dispositif selon la revendication 1, la membrane (12) étant montée sur une pièce de soutien (280), notamment une pièce de soutien réalisée en un matériau plus rigide que celui de la membrane (12).

45. Dispositif selon la revendication précédente, la pièce de soutien (280) comportant au moins une ailette (275) épousant sensiblement la forme intérieure de la membrane (12).

46. Dispositif selon la revendication 44 ou 45, la pièce de soutien (280) comportant plusieurs ailettes (275) dont les parties distales (277) sont reliées entre elles par une portion annulaire (279).

47. Dispositif selon la revendication 44 ou 45, la pièce de soutien (280) comportant plusieurs ailettes (275) dont les parties distales (277) sont libres.

48. Dispositif selon l'une quelconque des revendications précédentes, dans lequel la membrane et/ou le flocage comporte un agent biocide.

49. Dispositif selon l'une quelconque des revendications précédentes, la membrane étant conductrice de l'électricité et/ou magnétique.

50. Dispositif selon la revendication 1, le flocage étant coloré.

51. Dispositif selon l'une quelconque des revendications 1 à 13, la membrane étant surmoulée sur le support et/ou le réservoir.

## Patentansprüche

1. Verpackungs- und Anwendungsvorrichtung, umfassend:
- einen Behälter (2), der mindestens ein aufzutragendes Produkt (P) enthält,
- einen fest verbundenen Halter (10, 280) des Behälters während der Anwendung und/oder wenn die Vorrichtung in einer geschlossenen Konfiguration ist,
- eine nicht poröse Membran (2), die vom Halter getragen wird und von mindestens einer Öffnung (15) zur Ausgabe des Produkts durchquert wird,
wobei die Membran mit dem Halter und/oder mit dem Behälter einen Innenraum (29) definiert, der das Produkt enthält,
wobei die Membran weich ist und/oder so auf dem Halter und/oder dem Behälter montiert ist, dass sie die Möglichkeit einer Verformung und/oder relativen Bewegung zum Halter und/oder zum Behälter aufweist, die zu einer Verringerung des Volumens des Innenraums von mindestens 0,1 ml führt, **dadurch gekennzeichnet, dass** die Membran auf der Außenseite mindestens teilweise von einem Schaumstoff (13) abgedeckt ist.

2. Vorrichtung nach Anspruch 1, wobei die Verringerung des Volumens mindestens 0,5 ml, vorzugsweise mindestens 1 ml, noch vorzugsweiser mindestens 1,5 ml, 2 ml oder 3 ml ist.

3. Vorrichtung nach Anspruch 1 oder 2, wobei sich mindestens ein Abschnitt der Membran mindestens 1,5 mm in Bezug auf den Halter und/oder den Behälter bewegen kann, vorzugsweise mindestens 3 mm.

4. Vorrichtung nach einem der vorherigen Ansprüche, wobei die Membran eine Stärke (e) von 0,2 bis 5 mm hat.

5. Verpackungs- und Anwendungsvorrichtung nach einem der Ansprüche 1 bis 4, wobei der Halter (10) Teil des Behälters ist.

6. Verpackungs- und Anwendungsvorrichtung nach einem der Ansprüche 1 bis 4, wobei der Halter (10) auf den Behälter aufgesteckt ist.

7. Verpackungs- und Anwendungsvorrichtung nach einem der vorherigen Ansprüche, wobei die Membran mit mindestens einem Kanal (18) geformt ist, der mit der oder den Ausgabeöffnung(en) (15) verbunden ist.

8. Verpackungs- und Anwendungsvorrichtung nach dem vorherigen Anspruch, wobei der Kanal (18) in oder auf einem Schacht (19) der Vorrichtung gleitet.

9. Verpackungs- und Anwendungsvorrichtung nach dem vorherigen Anspruch, wobei der Schacht (19) zum Halter (10) gehört.

10. Verpackungs- und Anwendungsvorrichtung nach einem der vorherigen Ansprüche, wobei das Produkt eine bestimmte Farbe aufweist und die Membran (12) im Wesentlichen in derselben Farbe ausgeführt ist.

11. Verpackungs- und Anwendungsvorrichtung nach einem der vorherigen Ansprüche, wobei der Schaumstoff weiß ist.

12. Verpackungs- und Anwendungsvorrichtung nach einem der vorherigen Ansprüche, wobei die Membran mit einer Randschürze (26) geformt ist.

13. Verpackungs- und Anwendungsvorrichtung nach dem vorherigen Anspruch, wobei die Randschürze (26) der Membran eine Höhe größer oder gleich 10 mm hat.

14. Verpackungs- und Anwendungsvorrichtung nach Anspruch 12 oder 13, wobei die Randschürze so ausgeführt ist, dass sie ein Einsinken der Einheit der Membran (12) in Bezug auf den Halter (10) zulässt.

15. Verpackungs- und Anwendungsvorrichtung nach einem der Ansprüche 12 bis 14, wobei die Randschürze (26) mit einem elastisch verformbaren Abschnitt ausgeführt ist.

16. Verpackungs- und Anwendungsvorrichtung nach dem vorherigen Anspruch, wobei der Abschnitt in Form eines Balgs (37) ist.

17. Verpackungs- und Anwendungsvorrichtung nach dem vorherigen Anspruch, wobei die Randschürze (26) elastische Laschen (35) umfasst.

18. Verpackungs- und Anwendungsvorrichtung nach einem der Ansprüche 12 bis 17, wobei die Randschürze (26) am Anschlag einer Aufnahme des Halters und/oder des Behälters, der die Membran aufnimmt, anliegt.

19. Verpackungs- und Anwendungsvorrichtung nach einem der vorherigen Ansprüche, wobei die Membran (12) eine konkave Außenfläche aufweist.

20. Verpackungs- und Anwendungsvorrichtung nach einem der Ansprüche 1 bis 18, wobei die Membran eine konvexe Außenfläche aufweist

21. Verpackungs- und Anwendungsvorrichtung nach einem der vorherigen Ansprüche, wobei sich die Ausgabeöffnung(en) (15) in einer Vertiefung der Membran befinden.

22. Verpackungs- und Anwendungsvorrichtung nach einem der Ansprüche 1 bis 20, wobei sich die Ausgabeöffnung(en) an der Spitze einer Erhebung der Membran befinden.

23. Verpackungs- und Anwendungsvorrichtung nach einem der vorherigen Ansprüche, wobei die Membran in ihrem Schaumstoffbereich eine allgemeine Drehsymmetrie-Form aufweist.

24. Verpackungs- und Anwendungsvorrichtung nach einem der vorherigen Ansprüche, wobei der Weg (*d*) der Verformung und/oder der Bewegung von mindestens einem Abschnitt der Membran mindestens 5 mm ist, und besonders zwischen 5 und 15 mm beträgt.

25. Verpackungs- und Anwendungsvorrichtung nach einem der vorherigen Ansprüche, wobei die Membran (12) aus einem komprimierbaren Material ausgeführt ist.

26. Verpackungs- und Anwendungsvorrichtung nach einem der vorherigen Ansprüche, wobei die Membran (12) aus einem Elastomer ausgeführt ist.

27. Vorrichtung nach einem der Ansprüche 1 bis 13, wobei die Membran starr ist und sich in Translation in Bezug auf den Halter bewegen kann.

28. Verpackungs- und Anwendungsvorrichtung nach einem der vorherigen Ansprüche, wobei das im Behälter enthaltene Produkt in ständiger Verbindung mit der oder den Ausgabeöffnung(en) (15) ist.

29. Verpackungs- und Anwendungsvorrichtung nach einem der Ansprüche 1 bis 27, umfassend ein System zur Unterbrechung der Verbindung zwischen dem Behälter und der oder den Ausgabeöffnung(en) (15).

30. Verpackungs- und Anwendungsvorrichtung nach einem der vorherigen Ansprüche, wobei der von der oder den Ausgabeöffnung(en) (15) eingenommene Abschnitt kleiner als 75 % der Oberfläche der Membran ist, die von dem Schaumstoff abgedeckt ist.

31. Verpackungs- und Anwendungsvorrichtung nach einem der vorherigen Ansprüche, wobei die Ausgabeöffnung(en) ein größeres Maß im Querschnitt kleiner oder gleich 2 mm aufweist, das vorzugsweise zwischen 0,4 und 1,8 mm, und noch vorzugsweiser zwischen 0,8 und 1,5 mm beträgt.

32. Verpackungs- und Anwendungsvorrichtung nach einem der vorherigen Ansprüche, wobei der Abschnitt der Ausgabeöffnung(en) (15) nicht kreisförmig ist.

33. Verpackungs- und Anwendungsvorrichtung nach einem der vorherigen Ansprüche, wobei die Ausgabeöffnung(en) (15) immer offen sind.

34. Verpackungs- und Anwendungsvorrichtung nach einem der Ansprüche 1 bis 32, wobei die Ausgabeöffnung(en) (15) in Ruheposition geschlossen sind und sich unter dem Druck des Produkts öffnen.

35. Verpackungs- und Anwendungsvorrichtung nach einem der Ansprüche 1 bis 4, wobei der Halter (10) angeordnet ist, um den Behälter zu schließen.

36. Verpackungs- und Anwendungsvorrichtung nach einem der vorherigen Ansprüche, wobei die von dem Schaumstoff (13) abgedeckte Fläche größer oder gleich 175 mm² ist.

37. Verpackungs- und Anwendungsvorrichtung nach einem der vorherigen Ansprüche, wobei die Membran mindestens eine Hervorhebung (80) zur Massage oder Behandlung von Haaren umfasst.

38. Verpackungs- und Anwendungsvorrichtung nach einem der vorherigen Ansprüche, wobei sich die Ausgabeöffnung(en) in der Mitte der Membran befinden.

39. Verpackungs- und Anwendungsvorrichtung nach einem der Ansprüche 1 bis 13, wobei die Membran einen Rand (70) umfasst, der durch Festziehen zwischen dem Behälter (2) und dem Halter (10) befestigt ist, besonders einen Rand, der eine Kehle oder eine ringförmige Lippe umfasst.

40. Verpackungs- und Anwendungsvorrichtung nach einem der vorherigen Ansprüche, wobei die Vorrichtung eine Verschlusshaube (4) umfasst, die die Membran in geschlossener Konfiguration der Vorrichtung abdeckt.

41. Verpackungs- und Anwendungsvorrichtung nach dem vorherigen Anspruch, wobei die Haube eine Lippe (85) umfasst, die entlang eine Linie, die die Ausgabeöffnung(en) umgibt, an der Membran anliegt.

42. Verpackungs- und Anwendungsvorrichtung nach einem der Ansprüche 40 oder 41, wobei die Haube einerseits und der Halter oder der Behälter andererseits angeordnet sind, um dazwischen die Membran entlang einer Linie zu komprimieren, die die Ausgabeöffnung(en) umgibt.

43. Verpackungs- und Anwendungsvorrichtung nach einem der Ansprüche 40 bis 42, wobei die Haube ein oder mehrere Löcher (90) umfasst, die es ermöglichen, dass ein Schaumstoffabschnitt der Membran in geschlossener Konfiguration der Vorrichtung in Kontakt mit der Luft ist.

44. Vorrichtung nach Anspruch 1, wobei die Membran (12) auf einem Stützteil (280) montiert ist, besonders auf einem Stützteil, das mit einem starreren Material als das der Membran (12) ausgeführt ist.

45. Vorrichtung nach dem vorherigen Anspruch, wobei das Stützteil (280) mindestens einen Flügel (275) umfasst, der sich im Wesentlichen an die Innenform der Membran (12) anlegt.

46. Vorrichtung nach Anspruch 44 oder 45, wobei das Stützteil (280) mehrere Flügel umfasst (275), deren distale Abschnitte (277) durch einen ringförmigen Abschnitt (279) untereinander verbunden sind.

47. Vorrichtung nach Anspruch 44 oder 45, wobei das Stützteil (280) mehrere Flügel umfasst (275), deren distale Abschnitte (277) frei sind.

48. Vorrichtung nach einem der vorherigen Ansprüche, wobei die Membran und/oder der Schaumstoff ein biozides Mittel umfasst.

49. Vorrichtung nach einem der vorherigen Ansprüche, wobei die Membran elektrische leitfähig und/oder magnetisch ist.

50. Vorrichtung nach Anspruch 1, wobei der Schaumstoff gefärbt ist.

51. Vorrichtung nach einem der Ansprüche 1 bis 13, wobei die Membran auf den Halter und/oder den Behälter geformt ist.

## Claims

1. A packaging and applicator device, comprising:
• a reservoir (2) containing at least one composition (P) for application;
• a support (10, 280) that is secured to the reservoir during application and/or when the device is in a closed configuration; and
• a non-porous membrane (12) that is carried by the support, comprising at least one dispenser orifice(15) passing therethrough for dispensing the composition,
the membrane co-operating with the support and/or with the reservoir to define an inside space (29) containing the composition,
the membrane being flexible and/or mounted on the support and/or on the reservoir so as to be able to be deformed and/or be displaced relative to the support and/or to the reservoir, resulting in a reduction in the volume of the inside space of at least 0.1 mL, **characterized in that** the membrane is being externally covered, at least in part, by flocking (13).

2. The device according to claim 1, the reduction in volume being at least 0.5 mL, better at least 1 mL, still better at least 1.5 mL, 2 mL or 3 mL.

3. The device according to claim 1 or 2, at least a portion of the membrane being capable of being displaced during use by at least 1.5 mm relative to the support and/or to the reservoir, better by at least 3 mm.

4. The device according to any one of the preceding claims, the membrane having a thickness (e) lying in the range 0.2 mm to 5 mm.

5. The packaging and applicator device according to any one of claims 1 to 4, in which the support (10) forms part of the reservoir.

6. The packaging and applicator device according to any one of claims 1 to 4, in which the support (10) is fitted on the reservoir.

7. The packaging and applicator device according to any one of the preceding claims, in which the membrane is molded with at least one duct (18) communicating with the dispenser orifice(s) (15).

8. The packaging and applicator device according to the preceding claim, in which the duct (18) slides in or over a chimney (19) of the device.

9. The packaging and applicator device according to the preceding claim, in which the chimney (19) belongs to the support (10).

10. The packaging and applicator device according to any one of the preceding claims, the composition presenting a certain color, and the membrane (12) being made in substantially the same color.

11. The packaging and applicator device according to any one of the preceding claims, the flocking being white.

12. The packaging and applicator device according to any one of the preceding claims, the membrane being molded with a peripheral skirt (26).

13. The packaging and applicator device according to the preceding claim, the peripheral skirt (26) of the membrane being of height that is greater than or equal to 10 mm.

14. The packaging and applicator device according to claim 12 or 13, in which the peripheral skirt enables the entire membrane (12) to be depressed relative to the support (10).

15. The packaging and applicator device according to any one of claims 12 to 14, in which the peripheral skirt (26) comprises an elastically-deformable portion.

16. The packaging and applicator device according to the preceding claim, in which the portion is in the shape of bellows (37).

17. The packaging and applicator device according to the preceding claim, in which the peripheral skirt (26) includes resilient tabs (35).

18. The packaging and applicator device according to any one of claims 12 to 17, in which the peripheral skirt (26) rests against the bottom of a housing of the support and/or of the reservoir receiving the membrane.

19. The packaging and applicator device according to any one of the preceding claims, in which the membrane (12) presents an outer surface that is concave.

20. The packaging and applicator device according to any one of claims 1 to 18, in which the membrane presents an outer surface that is convex.

21. The packaging and applicator device according to any one of the preceding claims, in which the dispenser orifice(s) (15) is/are situated in a recess of the membrane.

22. The packaging and applicator device according to any one of claims 1 to 20, in which the dispenser orifice(s) is/are situated at the top of a boss of the membrane.

23. The packaging and applicator device according to any one of the preceding claims, the membrane presenting, in its flocked portion, a shape that is circularly symmetrical.

24. The packaging and applicator device according to any one of the preceding claims, in which the deformation and/or displacement distance (d) of at least a portion of the membrane is at least 5 mm, in particular comprised in the range 5 mm to 15 mm.

25. The packaging and applicator device according to any one of the preceding claims, the membrane (12) being made of a compressible material.

26. The packaging and applicator device according to any one of the preceding claims, the membrane (12) being made of an elastomer.

27. The device according to any one of claims 1 to 13, the membrane being rigid and being capable of being displaced in translation relative to the support.

28. The packaging and applicator device according to any one of the preceding claims, the composition contained in the reservoir being permanently in communication with the dispenser orifice(s) (15).

29. The packaging and applicator device according to any one of claims 1 to 27, including an interrupter system for interrupting communication between the reservoir and the dispenser orifice(s) (15).

30. The packaging and applicator device according to any one of the preceding claims, the section occupied by the dispenser orifice (s) (15) being less than 75% of the area of the membrane that is covered by the flocking.

31. The packaging and applicator device according to any one of the preceding claims, in which, in cross-section, the dispenser orifice(s) present(s) a greatest dimension that is less than or equal to 2 mm, better comprised between 0.4 mm and 1.8 mm, still better between 0.8 and 1.5 mm.

32. The packaging and applicator device according to any one of the preceding claims, the section of the dispenser orifice(s) (15) being non-circular.

33. The packaging and applicator device according to any one of the preceding claims, the dispenser orifice(s) (15) being permanently open.

34. The packaging and applicator device according to any one of claims 1 to 32, the dispenser orifice (s) (15) being closed at rest, and opening under the pressure of the composition.

35. The packaging and applicator device according to any one of claims 1 to 4, in which the support (10) is arranged to close the reservoir.

36. The packaging and applicator device according to any one of the preceding claims, in which the surface covered by the flocking (13) has an area that is greater than or equal to 175 mm².

37. The packaging and applicator device according to any one of the preceding claims, the membrane including at least one portion in relief (80) for massaging or treating the hair.

38. The packaging and applicator device according to any one of the preceding claims, the dispenser orifice(s) being located at the center of the membrane.

39. The packaging and applicator device according to any one of claims 1 to 13, the membrane including a rim (70) that is fastened by clamping between the reservoir (2) and the support (10), in particular a rim including a groove or an annular lip.

40. The packaging and applicator device according to any one of the preceding claims, the device including a closure cap (4) that covers the membrane in the closed configuration of the device.

41. The packaging and applicator device according to the preceding claim, the cap including a lip (85) that bears against the membrane along a line surrounding the dispenser orifice(s).

42. The packaging and applicator device according to one of claims 40 or 41, in which the cap co-operates with either the support or the reservoir to compress the membrane between them along a line surrounding the dispenser orifice(s).

43. The packaging and applicator device according to any one of claims 40 to 42, the cap including one or more holes (90) enabling at least one flocked portion of the membrane to be in contact with the air in the closed configuration of the device.

44. The device according to claim 1, wherein the membrane (12) is fitted on a bearing part (280), in particular a bearing part made of a material more rigid than the material of the membrane (12).

45. The device according to the preceding claim, wherein the bearing part (280) includes at least one fin (275) than substantially matches the shape of an inside face of the membrane (12).

46. The device according to claim 44 or 45, wherein the bearing part (280) includes several fins (275) whose distal portions (277) are connected together by an annular portion (279).

47. The device according to claim 44 or 45, wherein the bearing part (280) includes several fins (275) whose distal portions (277) are free.

48. The device according to any one of the preceding claims, in which the membrane and/or the flocking includes a biocidal agent.

49. The device according to any one of the preceding claims, the membrane being electrically and/or magnetically conductive.

50. The device according to claim 1, the flocking being colored.

51. A device according to any one of claims 1 to 13, the membrane being overmolded on the support and/or on the reservoir.
